# EUROPÄISCHE PATENTSCHRIFT

(11) **EP 2 863 403 B1**
(45) Veröffentlichungstag und Bekanntmachung des Hinweises auf die Patenterteilung: **30.03.2016**
(21) Anmeldenummer: 13004986.9
(22) Anmeldetag: 18.10.2013
(51) Int. Cl.: H01F 27/38, H01F 29/02, H01F 27/28

(54) **Transformator**
Transformer
Transformateur

(43) Veröffentlichungstag der Anmeldung: 22.04.2015
(73) Patentinhaber: ABB Technology AG, 8050 Zürich (CH)
(72) Erfinder: Weber, Benjamin, 59955 Winterberg (DE); Cornelius, Frank, 59939 Olsberg (DE); Zhang, Jiahua, 59929 Brilon (DE); Carlen, Martin, 5443 Niederrohrdorf (CH); Steinmetz, Thorsten, 5405 Baden-Dättwill (CH)
(74) Vertreter: Kock, Ina

(56) Entgegenhaltungen:
- EP-A1- 2 490 231
- US-A- 4 344 126

## Beschreibung

Die Erfindung betrifft einen Transformator, umfassend einen Transformatorkern mit wenigstens drei parallel zueinander senkrecht zu den Eckpunkten einer durch ein Polygon aufgespannten Grundfläche angeordneten Kernschenkeln, welche in ihren jeweiligen beiden axialen Endbereichen beidseitig in ein jeweiliges quer dazu angeordnetes Jochsegment übergehen und jeweils eine um einen jeweiligen Kernschenkel in einem hohlzylinderähnlichen Wicklungsbereich angeordnete Hauptwicklung, wobei der magnetische Querschnitt eines jeweiligen Kernschenkels größer ist als der magnetische Querschnitt eines jeweiligen Jochsegmentes (EP 2 490 231).

Es ist allgemein bekannt, dass in elektrischen Energieverteilungsnetzen Transformatoren eingesetzt werden, um Netzteile unterschiedlicher Spannungsebenen miteinander zu koppeln. Derartige Transformatoren sind in einer verbraucher- beziehungsweise erzeugernahen Spannungsebene häufig als Trockentransformatoren ausgeführt und weisen beispielsweise Nennspannungen im Bereich von 1 kV bis 6kV unterspannungsseitig und Nennspannungen im Bereich von 10kV bis 30kV oberspannungsseitig auf, wobei entsprechende Nennleistungen im Bereich von beispielsweise 0,5 MVA bis 10 MVA liegen. Aber auch im Bereich von Windkraftanlagen finden derartige Transformatoren Anwendung, wobei sich hier die Nennleistung eines Transformators nach der Leistung einer zugehörigen Windkraftanlage richtet.

Aufgrund der hohen Nennströme im Unterspannungsbereich, welche beispielsweise einige 100A betragen können, sind die Unterspannungswicklungen häufig aus einem Bandleiter gewickelt ausgeführt, wobei die Breite eines Bandleiters zumeist der kompletten axialen Länge einer jeweiligen Transformatorwicklung entspricht. Je nach Ausführungsform und Anforderungen des Transformators liegt die Anzahl an unterspannungsseitigen Windungen beispielsweise im Bereich um zehn Windungen, insbesondere auch bei Anwendungen für Windkraftanlagen, wo die generatorseits erzeugte Spannung entsprechend gering ist und durch den Transformator auf ein höheres Arbeitsniveau zu setzen ist.

Zu Regelungszwecken ist es eine bekannte Vorgehensweise, vorzugsweise die oberspannungsseitige(n) Wicklung(en) eines Transformators mit mehreren Anzapfungen zu versehen, welche beispielsweise mittels eines jeweiligen Stufenschalters anwählbar sind, so dass das Übersetzungsverhältnis des Transformators damit in einem Regelbereich veränderbar ist. Eine erhöhte Regelbarkeit ist bei Anwendungen für Windkraftanlagen erforderlich, um eine Anpassung des Transformators auf die aus unterschiedlichen Windverhältnissen resultierenden Randbedingungen sicher zu stellen.

Der Aktivteil eines Transformators weist einen geschlossenen Eisenkreis und wenigstens eine Ober- und Unterspannungswicklung mit ganzzahligen, geschlossenen Windungen um den jeweiligen Kernschenkel auf. Die induzierte Spannung je geschlossener Leiterschleife ist abhängig von Netzfrequenz, Flussdichte und Kernquerschnitt.

Nachteilig ist einerseits, dass ein oberspannungsseitig angeordneter Stufenschalter aufgrund der hohen Spannungsbeanspruchung sehr komplex zu fertigen ist und dass die Regelung der Spannung minimal in derjenigen Spannungsstufung erfolgen kann, welche der induzierten Spannung einer kompletten Windung entspricht. Bei einer Spannungsreglung ist die minimale Regelstufe daher auf den Spannungsunterschied zwischen zwei Windungen limitiert. Dies ist insbesondere bei den zuvor erwähnten unterspannungsseitigen Bandwicklungen von Nachteil, weil aufgrund der relativ niedrigen Gesamtzahl an Windungen, beispielsweise im Bereich von zehn, eine feine Regelung um die Nennübersetzung nicht möglich ist.

Ausgehend von diesem Stand der Technik ist es Aufgabe der Erfindung, einen Transformator bereitzustellen, welcher unterspannungsseitig eine Regelung der Spannung in kleineren Spannungsschritten ermöglicht, wobei ein entsprechender Stufenschalter aufgrund der dann geringeren Spannungsbeanspruchung einfacher zu fertigen ist.

Diese Aufgabe wird gelöst durch einen Transformator der eingangs genannten Art. Dieser ist dadurch gekennzeichnet durch jeweils eine mit einer jeweiligen Hauptwicklung elektrisch verbundene Zusatzwicklung, welche um ein jeweils zugeordnetes Jochsegment angeordnet ist

Die Grundidee der Erfindung besteht darin, die induzierte Spannung einer oder mehrerer kompletter Windungen, welche zu Regelzwecken vorgesehen sind, dadurch zu reduzieren, dass diese nicht den magnetischen Querschnitt eines kompletten Kernschenkels umfassen, sondern vielmehr den Querschnitt eines jeweiligen Joches umschließen. Bei einem Transformator mit polygonalem Grundriss ist typischerweise der Querschnitt eines Joches nämlich kleiner als der Querschnitt eines kompletten Kernschenkels. Somit sind auch der von einer Windung umschlossene magnetische Fluss und damit die jeweils induzierte Spannung im Falle der Anordnung auf einem Joch geringer als im Falle der Anordnung auf einem Kernschenkel.

Durch entsprechende Reihenschaltung der Hauptwicklung und einer vorzugsweise wählbaren Anzahl an Zusatzwicklungen, welche um ein jeweiliges Joch des Transformatorkerns angeordnet sind, lässt sich in vorteilhafter Weise eine feinere Abstufung des Regelbereiches des Transformators erreichen.

Gemäß einer besonders bevorzugten Ausgestaltungsform eines erfindungsgemäßen Transformators weist der Transformatorkern die Grundfläche eines gleichseitigen Dreiecks auf. Derartige Formen sind beispielsweise unter dem Namen "Hexaformer" oder "Deltakern" bekannt. Ein Deltakern weist beispielsweise drei rahmenähnliche, ringartig gewickelte Segmente auf, die entsprechend einem dreieckigen Grundriss aneinander gefügt einen dreieckigen Transformatorkern ergeben. Die symmetrische Form eines derartigen Transformatorkerns für dreiphasige Transformatoren begünstigt beispielsweise in vorteilhafter Weise ein symmetrisches Betriebsverhalten.

An einem Deltakern lässt sich aber auch veranschaulichen, warum der Querschnitt eines Joches geringer ist als der Querschnitt eines Kernschenkels. Der umlaufende Querschnitt eines rahmenähnlichen, gewickelten Kernsegmentes ist längs seines Umfangs gleich. Der Querschnitt eines Kernschenkels ist durch die Summe der Querschnitte zweier aneinander grenzender Seiten benachbarter Kernsegmente gebildet, während ein Joch den umlaufenden Querschnitt eines einzigen Rahmensegmentes aufweist, wobei insgesamt drei Kernschenkel und sechs Joche mit jeweils halber magnetischer Querschnittsfläche gebildet sind.

Entsprechend einer bevorzugten Ausgestaltungsform des erfindungsgemäßen Transformators beträgt daher die magnetische Querschnittsfläche eines jeweiligen Jochsegmentes die Hälfte der magnetischen Querschnittsfläche eines jeweiligen Kernschenkels.

Gemäß einer bevorzugten Variante des erfindungsgemäßen Transformators sind die Haupt- und/oder die Zusatzwicklungen durch einen jeweiligen Flachbandleiter gebildet. Flachbandleiter sind in besonderer Weise geeignet für die Aufnahme hoher Ströme, was insbesondere bei einer jeweiligen unterspannungsseitigen Wicklung von Vorteil ist. Zudem weisen Flachbandleiter einen entsprechend hohen Füllfaktor auf.

Einer weiteren Ausgestaltungsvariante des erfindungsgemäßen Transformators folgend ist zumindest eine Wicklung einer jeweiligen Zusatzwicklung durch einen Spalt im Jochsegment geführt. Hierdurch lässt sich die in die entsprechende Windung der Zusatzwicklung induzierte Spannung weiter reduzieren, weil nunmehr nur ein Teil der magnetischen Querschnittsfläche des Jochs von der Windung umschlossen ist und die induzierte Spannung deshalb entsprechend geringer ausfällt. Somit ist auf einfache Weise eine weitere Verfeinerung der Stufungsabschnitte um die Nennübersetzung ermöglicht, beispielsweise ein Regelbereich von +/-15% in Schritten von jeweils 1,5%.

Ein Joch ist in besonderer Weise geeignet, zumindest längs eines Abschnittes seiner axialen Erstreckung durch einen Spalt in zwei Querschnittsbereiche geteilt zu werden, weil eine dadurch bedingte Vergrößerung des geometrischen Querschnitts (bei gleichbleibendem magnetischem Querschnitt) zu keiner Erhöhung der Baugröße des Transformators führt. Wäre ein Spalt im Schenkelbereich eines Transformators angeordnet, würde aufgrund des begrenzten Raumangebotes innerhalb einer den jeweiligen Schenkel umgebenden Spule bei gleichbleibendem geometrischem Querschnitt zumindest im Spaltbereich eine effektive Reduzierung des magnetischen Querschnitts resultieren.

Selbstverständlich ist es auch möglich, eine entsprechend höhere Anzahl an Spalten und damit auch an Querschnittsbereichen vorzusehen. Die Unterteilung kann prinzipiell beliebig sein um die Anforderungen an die Regelbarkeit zu erfüllen, z. B. 1/3, oder 1/4. Spezifische Spannungsstufen lassen sich aber auch realisieren, indem mehrere Windungen um einen Teil des Jochs gelegt werden, beispielsweise 3 Windungen um 1/4 des Jochquerschnittes oder 4 Windungen um 1/5 des Jochquerschnittes. Werden die Wicklungen separat um einen Teil des Jochquerschnitts gelegt, kann die Beschaltung durch die Wahl des Wickelsinns beziehungsweise der Polarität der (Zusatz-) Windung genutzt werden, um diese entweder additiv oder subtraktiv wirken zu lassen. Damit ist es möglich, die für die Spannungsregelbarkeit notwendige Anzahl der (Zusatz-) Windungen zu reduzieren.

Gemäß einer bevorzugten Ausgestaltungsform des erfindungsgemäßen Transformators ist die jeweilige Zusatzwicklung mit mehreren auf unterschiedliche Windungen der jeweiligen Zusatzwicklung zugreifenden Anzapfungen versehen. Durch entsprechende Wahl der Anzapfungen ist in vorteilhafter Weise ein gewünschter Regelbereich realisierbar. Optional weist die Zusatzwicklung einen Feinabstufungsbereich auf, welcher durch Anzapfungen von durch den jeweiligen Spalt eines Jochs geführten Windungen der Zusatzwicklung gekennzeichnet ist. Diese weisen jeweils eine induzierte Spannung auf, welche geringer ist als die induzierte Spannung einer das jeweilige Joch komplett umfassenden Windung. Darüber hinaus kann ein Grobabstufungsbereich vorgesehen sein, welcher durch Anzapfungen von das Joch jeweils komplett umfassenden Windungen gekennzeichnet ist. Durch entsprechende Reihenschaltung des Grob- und des Feinabstufungsbereiches lässt sich eine Feinabstufung über einen weiten Bereich erzielen.

Gemäß einer weiteren erfindungsgemäßen Variante des Transformators sind Schaltmittel vorgesehen, um die Hauptwicklung wahlweise mit einer der Anzapfungen der Zusatzwicklung zu verbinden, so dass die Anzahl der aktiven Windungen der elektrisch verbundenen Haupt- und Zusatzwicklung damit anpassbar ist. Gegebenenfalls sind für Grob- und Feinabstufungsbereich der Zusatzwicklung separate Schaltmittel vorgesehen.

Entsprechend einer weiteren Ausgestaltungsform des Transformators umfassen die Schaltmittel einen Stufenschalter und/oder leistungselektronische Komponenten. Stufenschalter haben sich für die wahlweise Anwahl und Verschaltung von Anzapfungen einer Transformatorwicklung als Standardkomponente bewährt. Bedarfsweise sind auch leistungselektronische Komponenten wie Thyristoren oder IGBT vorgesehen.

Weitere vorteilhafte Ausgestaltungsmöglichkeiten sind den weiteren abhängigen Ansprüchen zu entnehmen.

Anhand der in den Zeichnungen dargestellten Ausführungsbeispiele sollen die Erfindung, weitere Ausführungsformen und weitere Vorteile näher beschrieben werden.

Es zeigen:
- Fig. 1: einen exemplarischen ersten Transformator,
- Fig. 2: einen exemplarischen zweiten Transformator,
- Fig. 3: einen exemplarischen dritten Transformator,
- Fig. 4: eine exemplarische Verschaltung von Haupt- und Zusatzwicklung und
- Fig. 5: einen Querschnitt durch ein exemplarisches Jochsegment.

Figur 1 zeigt einen exemplarischen ersten Transformator in einer Schnittansicht 10. Ein dreieckiger Transformatorkern (Deltakern) ist gebildet aus drei rahmenähnlich gewickelten Kernsegmenten, von welchen jeweils das untere Jochsegment mit der Bezugsziffer 12, 14, 16 versehen ist. An den Berührungsflächen benachbart angeordneter Kernsegmente sind jeweilige Kernschenkel 18, 20 gebildet, welche den doppelten Querschnitt eines jeweiligen Joches 12, 14, 16 aufweisen. Um die Kernschenkel 18, 20 herum sind jeweilige Hauptwicklungen 22 angeordnet, welche elektrisch mit jeweils um die Jochsegmente 12, 14, 16 angeordneten Zusatzwicklungen 24 verbunden sind. Eine Spannungsreglung einer jeweiligen Hauptwicklung 22 kann durch die geringer abgestufte Spannungsinduktion in der Zusatzwicklung 24 in vorteilhafter Weise verfeinert werden.

Figur 2 zeigt einen exemplarischen zweiten Transformator in einer Draufsicht 30. Ein dreieckiger Transformatorkern 50 ist an seinen drei Schenkeln hohlzylindrisch umgeben von ineinander verschachtelten radial innen angeordneten ersten unterspannungsseitigen primären Hauptwicklungen 32, 38, 44 und radial außen angeordneten oberspannungsseitigen sekundären Hauptwicklungen 34, 40, 46. Die unterspannungsseitig angeordneten primären Hauptwicklungen sind jeweils elektrisch verschaltet mit um die jeweiligen oberen Joche angeordneten Zusatzwicklungen 36, 42, 48, welche ihrerseits jeweils mehrere Windungen mit Anzapfungen aufweisen, welche mit einem jeweiligen Stufenschalter zur Anpassung des Übersetzungsverhältnisses verbunden sind, was jedoch nicht in der Fig. gezeigt ist.

Figur 3 zeigt einen ähnlichen Transformator wie in der Figur 2, jedoch in einer Seitenansicht 60. Ein jeweiliger Kernschenkel ist mit einem gestrichelten Rechteck mit der Bezugsziffer 62 und ein jeweiliges Jochsegment mit einem gestrichelten Rechteck mit der Bezugsziffer 64 gekennzeichnet, wobei beide sich in ihrem magnetischen Querschnitt um den Faktor zwei unterscheiden. Um die Kernschenkel 62 herum sind jeweilige erste 66 und zweite 68 Hauptwicklungen angeordnet, welche elektrisch mit um jeweilige Jochsegmente 64 angeordneten Zusatzwicklungen 70 verbunden sind.

Die Besonderheit der Zusatzwicklungen 70 besteht darin, dass diese nicht den gesamten Querschnitt eines jeweiligen Joches umfassen, sondern dass diese durch einen Spalt in Joch geführt sind, so dass je Windung eine geringere Spannung induziert wird, als wenn der gesamte Jochquerschnitt umfasst wäre. Hierdurch wird eine feinere Spannungsreglung ermöglicht. Der hier gezeigte sogenannte Hexaformerkern, welcher aus jeweils gebündelt gewickelt angeordneten Blechpaketen gefertigt ist, bietet sich in besonderer Weise hierfür an, weil in den Jochbereichen in besonders einfacher Weise ein Spalt zwischen benachbarten Blechpaketen vorgesehen werden kann.

Figur 4 zeigt eine exemplarische Verschaltung 80 einer Haupt- 82 und Zusatzwicklung 84. Diese sind jeweils elektrisch in Reihe geschaltet, wobei die Zusatzwicklung 84 über mehrere Anzapfungen 86 verfügt, welche wahlweise mittels eines Schaltmittels 88, einem Stufenschalter, abgreifbar sind. Am Anfang und Ende der Reihenschaltung sind elektrische Anschlüsse 90 beziehungsweise 92 vorgesehen.

Figur 5 zeigt einen Querschnitt durch ein exemplarisches Jochsegment 100, dessen magnetischer Gesamtquerschnitt durch einen ersten Querschnittsbereich 102 sowie einen zweiten Querschnittsbereich 104 gebildet ist, wobei dazwischen ein Spalt 106 vorgesehen ist, durch welchen zwei Windungen 108, 110 einer Zusatzwicklung geführt sind. Die Zusatzwicklung ist über Anzapfungen 112, 114 anschließbar.

### Bezugszeichenliste

- 10: exemplarischer erster Transformator
- 12: erstes Jochsegment von erstem Transformator
- 14: zweites Jochsegment von erstem Transformator
- 16: drittes Jochsegment von erstem Transformator
- 18: Querschnitt von erstem Kernschenkel von erstem Transformator
- 20: Querschnitt von zweitem Kernschenkel von erstem Transformator
- 22: erste Hauptwicklung von erstem Transformator
- 24: erste Zusatzwicklung von erstem Transformator
- 30: exemplarischer zweiter Transformator
- 32: erste primäre Hauptwicklung von zweitem Transformator
- 34: erste sekundäre Hauptwicklung von zweitem Transformator
- 36: erste Zusatzwicklung von zweitem Transformator
- 38: zweite primäre Hauptwicklung von zweitem Transformator
- 40: zweite sekundäre Hauptwicklung von zweitem Transformator
- 42: zweite Zusatzwicklung von zweitem Transformator
- 44: dritte primäre Hauptwicklung von zweitem Transformator
- 46: dritte sekundäre Hauptwicklung von zweitem Transformator
- 48: dritte Zusatzwicklung von zweitem Transformator
- 50: Transformatorkern
- 60: exemplarischer dritter Transformator
- 62: erster Kernschenkel von drittem Transformator
- 64: erstes Jochsegment von drittem Transformator
- 66: erste primäre Hauptwicklung von drittem Transformator
- 68: erste sekundäre Hauptwicklung von drittem Transformator
- 70: erste Zusatzwicklung von drittem Transformator
- 80: exemplarische Verschaltung von Haupt- und Zusatzwicklung
- 82: exemplarische Hauptwicklung
- 84: exemplarische Zusatzwicklung
- 86: Anzapfungen
- 88: Schaltmittel
- 90: erster Anschluss
- 92: zweiter Anschluss
- 100: Querschnitt durch exemplarisches Jochsegment
- 102: erster Querschnittsbereich
- 104: zweiter Querschnittsbereich
- 106: Spalt
- 108: erste Windung von Zusatzwicklung
- 110: zweite Windung von Zusatzwicklung
- 112: erste Anzapfung
- 114: zweite Anzapfung

## Patentansprüche

1. Transformator (10, 30, 60), umfassend
• einen Transformatorkern (50) mit wenigstens drei parallel zueinander senkrecht zu den Eckpunkten einer durch ein Polygon aufgespannten Grundfläche angeordneten Kernschenkeln (62), welche in ihren jeweiligen beiden axialen Endbereichen beidseitig in ein jeweiliges quer dazu angeordnetes Jochsegment (12, 14, 16, 64) übergehen,
• jeweils eine um einen jeweiligen Kernschenkel (62) in einem hohlzylinderähnlichen Wicklungsbereich angeordnete Hauptwicklung (22, 32, 34, 38, 40, 44, 46, 66, 68, 62),
• wobei der magnetische Querschnitt eines jeweiligen Kernschenkels (62) größer ist als der magnetische Querschnitt (100) eines jeweiligen Jochsegmentes (12, 14, 16, 64),
**gekennzeichnet durch**
• jeweils eine mit einer jeweiligen Hauptwicklung (22, 32, 34, 38, 40, 44, 46, 66, 68, 62) elektrisch verbundene Zusatzwicklung (24, 36, 42, 48, 70, 84), welche um ein jeweils zugeordnetes Jochsegment (12, 14, 16, 64) angeordnet ist.

2. Transformator nach Anspruch 1, **dadurch gekennzeichnet, dass** der Transformatorkern (50) die Grundfläche eines gleichseitigen Dreiecks aufweist.

3. Transformator nach Anspruch 1 oder 2, **dadurch gekennzeichnet, dass** die Haupt-(22, 32, 34, 38, 40, 44, 46, 66, 68, 62) und/oder die Zusatzwicklungen (24, 36, 42, 48, 70, 84) durch einen jeweiligen Flachbandleiter gebildet sind.

4. Transformator nach einem der vorherigen Ansprüche, **dadurch gekennzeichnet, dass** der Transformatorkern (50) ein Hexaformer- oder Deltakern ist.

5. Transformator nach einem der vorherigen Ansprüche, **dadurch gekennzeichnet, dass** die magnetische Querschnittsfläche (100) eines jeweiligen Jochsegmentes (12, 14, 16, 64) die Hälfte der magnetischen Querschnittsfläche eines jeweiligen Kernschenkels (62) beträgt.

6. Transformator nach einem der vorherigen Ansprüche, **dadurch gekennzeichnet, dass** zumindest eine Wicklung einer jeweiligen Zusatzwicklung (24, 36, 42, 48, 70,84) durch einen Spalt (106) im Jochsegment (12, 14, 16, 64) geführt ist.

7. Transformator nach einem der vorherigen Ansprüche, **dadurch gekennzeichnet, dass** die jeweilige Zusatzwicklung (24, 36, 42, 48, 70, 84) mit mehreren auf unterschiedliche Windungen der jeweiligen Zusatzwicklung zugreifenden Anzapfungen (86, 112, 114) versehen ist.

8. Transformator nach Anspruch 7, **dadurch gekennzeichnet, dass** Schaltmittel (88) vorgesehen sind, um die jeweilige Hauptwicklung (22, 32, 34, 38, 40, 44, 46, 66, 68, 62) wahlweise mit einer der Anzapfungen (88) der jeweiligen Zusatzwicklung (24, 36, 42, 48, 70, 84) zu verbinden, so dass die Anzahl der aktiven Windungen der jeweiligen elektrisch verbundenen Haupt- (22, 32, 34, 38, 40, 44, 46, 66, 68, 62) und Zusatzwicklung (24, 36, 42, 48, 70, 84) damit anpassbar ist.

9. Transformator nach Anspruch 8, **dadurch gekennzeichnet, dass** die Schaltmittel (88) einen Stufenschalter und/oder leistungselektronische Komponenten umfassen.

## Claims

1. Transformer (10, 30, 60), comprising
• a transformer core (50) with at least three core limbs (62) which are arranged in parallel with respect to one another and perpendicular to the corner points of a basic area spanned by a polygon, the respective two axial end regions of which core limbs transition on both sides into a respective yoke segment (12, 14, 16, 64) arranged transversely with respect thereto,
• in each case a main winding (22, 32, 34, 38, 40, 44, 46, 66, 68, 62) arranged around a respective core limb (62) in a hollow-cylindrical winding region,
• wherein the magnetic cross section of a respective core limb (62) is greater than the magnetic cross section (100) of a respective yoke segment (12, 14, 16, 64),
**characterized by**
• in each case an additional winding (24, 36, 42, 48, 70, 84) which is electrically connected to a respective main winding (22, 32, 34, 38, 40, 44, 46, 66, 68, 62) and which is arranged around a respectively assigned yoke segment (12, 14, 16, 64).

2. Transformer according to Claim 1, **characterized in that** the transformer core (50) has the basic area of an equilateral triangle.

3. Transformer according to Claim 1 or 2, **characterized in that** the main (22, 32, 34, 38, 40, 44, 46, 66, 68, 62) and/or the additional windings (24, 36, 42, 48, 70, 84) are formed by a respective flat ribbon conductor.

4. Transformer according to any of the preceding claims, **characterized in that** the transformer core (50) is a hexaformer core or a delta core.

5. Transformer according to any of the preceding claims, **characterized in that** the magnetic cross-sectional area (100) of a respective yoke segment (12, 14, 16, 64) is half the magnetic cross-sectional area of a respective core limb (62).

6. Transformer according to any of the preceding claims, **characterized in that** at least one winding of a respective additional winding (24, 36, 42, 48, 70, 84) is guided through a gap (106) in the yoke segment (12, 14, 16, 64).

7. Transformer according to any of the preceding claims, **characterized in that** the respective additional winding (24, 36, 42, 48, 70, 84) is provided with a plurality of taps (86, 112, 114) accessing different turns of the respective additional winding.

8. Transformer according to Claim 7, **characterized in that** switching means (88) are provided in order selectively to connect the respective main winding (22, 32, 34, 38, 40, 44, 46, 66, 68, 62) to one of the taps (88) of the respective additional winding (24, 36, 42, 48, 70, 84), with the result that the number of active turns of the respective electrically connected main (22, 32, 34, 38, 40, 44, 46, 66, 68, 62) and additional winding (24, 36, 42, 48, 70, 84) can thus be matched.

9. Transformer according to Claim 8, **characterized in that** the switching means (88) comprise an on-load tap changer and/or power electronic components.

## Revendications

1. Transformateur (10, 30, 60), comprenant :
- un noyau de transformateur (50) comportant au moins trois branches de noyau (62) disposées perpendiculairement les unes aux autres au sommet d'une surface de base sous-tendant un polygone, lesquels branches de noyau passent respectivement, dans leurs deux zones d'extrémité axiales, de part et d'autre, dans un segment de culasse respectif (12, 14, 16, 64) disposé transversalement à celles-ci,
- un enroulement principal respectif (22, 32, 34, 38, 40, 44, 46, 66, 68, 62) disposé autour d'une branche de noyau respective (62) dans une zone d'enroulement du type cylindre creux,
- dans lequel la section transversale magnétique d'une branche de noyaux respectives (62) est supérieure à la section transversale magnétique (100) d'un segment de culasse respectif (12, 14, 16, 64),
**caractérisé par**
- un enroulement supplémentaire respectif (24, 36, 42, 48, 70, 84) électriquement connecté à un enroulement principal respectif (22, 32, 34, 38, 40, 44, 46, 66, 68, 62), lequel enroulement supplémentaire est disposé autour d'un segment de culasse (12, 14, 16, 64) respectif associé.

2. Transformateur selon la revendication 1, **caractérisé en ce que** le noyau de transformateur (50) présente la surface de base d'un triangle équilatéral.

3. Transformateur selon la revendication 1 ou 2, **caractérisé en ce que** l'enroulement principal (22, 32, 34, 38, 40, 44, 46, 66, 68, 62) et/ou supplémentaire (24, 36, 42, 48, 70, 84) est/sont formé(s) par un conducteur plat respectif.

4. Transformateur selon l'une quelconque des revendications précédentes, **caractérisé en ce que** le noyau de transformateur (50) est un noyau de type hexaèdre ou delta.

5. Transformateur selon l'une quelconque des revendications précédentes, **caractérisé en ce que** la surface en section transversale magnétique (100) d'un segment de culasse respectif (12, 14, 16, 64) est égale à la moitié de la surface en section transversale magnétique d'une branche de noyau respective (62).

6. Transformateur selon l'une quelconque des revendications précédentes, **caractérisé en ce qu'**au moins un enroulement d'un enroulement supplémentaire respectif (24, 36, 42, 48, 70, 84) est acheminé à travers une fente (106) ménagée dans le segment de culasse (12, 14, 16, 64).

7. Transformateur selon l'une quelconque des revendications précédentes, **caractérisé en ce que** l'enroulement supplémentaire (24, 36, 42, 48, 70, 84) est muni d'une pluralité de prises (86, 112, 114) accédant à des spires différentes de l'enroulement supplémentaire respectif.

8. Transformateur selon la revendication 7, **caractérisé en ce qu'**il est prévu des moyens de commutation (88) permettant de connecter sélectivement l'enroulement principal respectif (22, 32, 34, 38, 40, 44, 46, 66, 68, 62) à l'une des prises (88) de l'enroulement supplémentaire respectif (24, 36, 42, 48, 70, 84) de manière à ce que le nombre des spires actives des enroulements principal (22, 32, 34, 38, 40, 44, 46, 66, 68, 62) et supplémentaire (24, 36, 42, 48, 70, 84) électriquement connectés respectifs puisse être adapté à celles-ci.

9. Transformateur selon la revendication 8, **caractérisée en ce que** les moyens de commutation (88) comprennent un commutateur à gradins et/ou des composants électroniques de puissance.
